# EUROPÄISCHE PATENTSCHRIFT

(11) **EP 0 553 466 B1**
(45) Veröffentlichungstag und Bekanntmachung des Hinweises auf die Patenterteilung: **20.03.1996**
(21) Anmeldenummer: 92121434.2
(22) Anmeldetag: 17.12.1992
(51) Int. Cl.: A47K 3/22, A23G 3/02

(54) **Duschabtrennung**
Shower panel
Volet pare-douche

(30) Priorität: 31.01.1992 DE 4202757
(43) Veröffentlichungstag der Anmeldung: 04.08.1993
(73) Patentinhaber: ALTURA LEIDEN HOLDING B.V., NL-6221 BL Maastricht (NL)
(72) Erfinder:
(74) Vertreter: Klose, Hans, Dipl.-Phys.

(56) Entgegenhaltungen:
- EP-A- 0 220 978
- FR-A- 2 563 098

## Beschreibung

Die Erfindung bezieht sich auf eine Duschabtrennung mit wenigstens einem Schwenkflügel gemäß den im Oberbegriff des Patentanspruchs 1 angegebenen Merkmalen.

Eine derartige Duschabtrennung ist aus der EP 220 978 B1 bekannt und gelangt insbesondere in Verbindung mit Badewannen oder Duschwannen als Spritzwasserschutz zum Einsatz. Die vorbekannte Duschabtrennung enthält einen Schwenkflügel, welcher um eine vertikale Achse schwenkbar gelagert ist und ferner in vertikaler Richtung verschiebbar angeordnet ist. Es ist eine vertikal verschiebbare Profilschiene vorgesehen, welche in einem Führungsprofil geführt ist. Das Führungsprofil weist einen U-förmigen in Richtung zur Achse des Schwenkflügels offenen Querschnitt auf und enthält auf seinen Innenflächen schwalbenschwanzförmige Führungen für die verschiebbare Profilschiene. Das Führungsprofil seinerseits ist in einem gleichfalls U-förmigen Wandprofil angeordnet, welches mit einer Raumwand fest verbunden ist. Im Inneren des Führungsprofils ist eine Ausgleichseinrichtung, insbesondere mit Gasfeder, vorgesehen, um das Gewicht des Schwenkflügels sowie ggfs. weiterer mit diesem in geeigneter Weise verbundenen Flügeln aufzunehmen. Der Schwenkflügel und ggfs. die weiteren Flügel können somit in ihrer Gebrauchsstellung, beispielsweise am Längsrand einer Badewanne in eine untere, abgesenkte Position zwecks Erzielung eines effektiven Spritzwasserschutzes gebracht werden. Mittels einer Hebevorrichtung, welche einen Seilzug enthält, können das Führungsprofil sowie der an diesem angelenkte Schwenkflügel in vertikaler Richtung angehoben werden, wobei aufgrund der Ausgleichseinrichtung der insoweit erforderliche Kraftaufwand reduziert wird. In dem Wandprofil sind oben und unten für den Seilzug Umlenkrollen angeordnet und der Seilzug ist über einen Bügel mit dem verschiebbaren Profil gekoppelt. Der Zusammenbau und die Montage erfordern einen nicht unerheblichen Aufwand, wobei im Hinblick auf eventuelle Wartungsarbeiten die schlechte Zugänglichkeit der Umlenkrollen sowie des Seilzuges Schwierigkeiten aufwirft. :Auch der Kolben und die Stange der Gasfeder sind innerhalb des Führungsprofils schwer zugänglich, zumal aufgrund der schwalbenschwanzförmigen Führungen zur Montage und/oder Wartungsarbeiten die vertikal verschiebbare Profilschiene samt den Schwenkflügeln praktisch über die gesamte Höhe gegeneinander verschoben werden müssen.

Hiervon ausgehend liegt der Erfindung die Aufgabe zugrunde, die Duschabtrennung der genannten Art dahingehend weiterzubilden, daß bei geringem Fertigungs- und Montageaufwand eine funktionssichere Führung und Betätigung gewährleistet wird. Zum Anheben und Absenken des Schwenkflügels sollen bei einfacher Konstruktion stabile Bauelemente zum Einsatz gelangen und die Gefahr von Beschädigungen der Betätigungsmittel ebenso wie der Führungsteile soll auf ein Minimum reduziert werden. Die Befestigung und ggfs. ein Austausch der Gasfeder sowie weiterer Bauteile zur Gewichtskompensation und/oder zum Anheben bzw. Absenken soll mit geringem Aufwand vorgenommen werden können.

Die Lösung dieser Aufgabe erfolgt gemäß den im kennzeichnenden Teil des Patentanspruchs 1 angegebenen Merkmalen.

Die vorgeschlagene Duschabtrennung zeichnet sich durch eine funktionssichere Konstruktion aus und ermöglicht mit geringem Aufwand zuverlässig das Anheben bzw. Absenken des angelenkten Schwenkflügels. Die Duschabtrennung weist einen kompakten Aufbau auf und ermöglicht mit wenigen Bauteilen zuverlässig die Kompensation des Gewichtes des Schwenkflügels und ggfs. weiterer an diesem angelenkten oder mittels Teleskopführung oder dergleichen verbundenen Flügeln. Das Führungsprofil weist im Prinzip einen H-förmigen Querschnitt und eine Zwischenwand auf. Die Gasfeder sowie die zugeordneten Elemente zum Anheben oder Absenken des Schwenkflügels sind in einem Hohlraum des Führungsprofils angeordnet, welcher im wesentlichen über seine gesamte Länge von hinten her zugänglich ist. Somit können die Gasfeder sowie die genannten Elemente problemlos montiert werden. Die verschiebbare Profilschiene, mit welcher die Schwenkachse des Schwenkflügels definiert wird, greift in einen nach vorn offenen Teil des Führungsprofils ein, wobei dort Führungselemente vorgesehen sind. Die genannte Zwischenwand zwischen dem hinteren und dem vorderen Hohlraum des Führungsprofils weist eine Öffnung auf, durch welche ein Verbindungskörper durchgreift. Dieser Verbindungskörper ist einerseits mit der vertikal verschiebbaren Profilschiene verbunden und ermöglicht andererseits sowohl den .Angriff der Gasfeder als auch der genannten Betätigungselemente. Hierfür ist ein geringer platz- und Materialbedarf erforderlich. Der Zylinder der Gasfeder ist zweckmäßig gleichfalls an der Zwischenwand des Führungsprofils befestigt, wobei das freie Ende der Kolbenstange in einer Ausnehmung oder dergleichen des Verbindungskörpers eingreift. Besondere Schraubverbindungen oder dergleichen sind nicht erforderlich, wodurch der Fertigungs- und Montageaufwand gering gehalten wird.

Besondere Ausgestaltungen und Weiterbildungen der Erfindung sind in den Unteransprüchen angegeben und in der nachfolgenden Beschreibung im einzelnen dargelegt.

Die Erfindung wird nachfolgend anhand des in der Zeichnung dargestellten Ausführungsbeispiels näher erläutert.

Die Zeichnung zeigt nur einen unteren Teilbereich der Duschabtrennung, wobei von dem Schwenkflügel 2 nur ein kleiner Teil in der Nähe seiner Schwenkachse 4 dargestellt ist. Der Schwenkflügel 2 erstreckt sich in gewohnter Weise gemäß der Zeichnung noch nach rechts und gleichfalls vertikal nach oben in die Höhe. Dem Schwenkflügel 2 ist eine Profilsclhiene 6 zugeordnet, welche bezüglich eines Führungsprofils 8 in vertikaler Richtung verschiebbar ist. Explosionsartig gemäß den strichpunktierten Linie 10 nach links auseinandergezogen ist ein Wandprofil 12 vorgesehen, welches in bekannter Weise mittels Schrauben mit einer Raumwand des Duschraumes oder Badezimmers verbunden ist. Der Schwenkflügel 2 weist an seinem unteren Ende und ebenso am oberen Ende einen Scharnierteil 14 auf, welchen auf der vertikal verschiebbaren Profilschiene 8 entsprechende, hier nicht weiter dargestellte Scharnierelemente zugeordnet sind. Das derartig ausgebildete Scharnier definiert die bereits erwähnte vertikale Schwenkachse 4, um welche der Schwenkflügel 2 bezüglich der Profilschiene 6 schwenkbar gelagert ist. Das Führungsprofil 8 enthält innen einen Klemmkörper 16, welcher im Zusammenwirken mit einer in einen Schlitz 18 des Wandprofils 12 eingreifenden Schraube die Festlegung des Führungsprofils 8 an dem Wandprofil 12 ermöglicht. Zweckmäßig im Bereich der hier nicht dargestellten oberen Enden des Führungsprofils 8 und des Wandprofils 12 ist entsprechend ein weiterer Klemmkörper vorgesehen. Es ist ersichtlich, daß das Führungsprofil 8 bezüglich des Wandprofils 12 ausgerichtet werden kann.

Das Führungsprofil 8 weist einen im Prinzip H-förmigen Querschnitt auf, und enthält zwischen seinen beiden zueinander parallelen Außenschenkeln 20, 22 eine Zwischenwand 24. Es ist somit ein zum Wandprofil 12 offener hinterer Hohlraum 26 sowie ein zum Schwenkflügel 2 sich öffnender vorderer Hohlraum 28 in dem Führungsprofil 8 vorhanden. In den vorderen Hohlraum 28 greift die Profilsclhiene 6 teilweise ein. In dem vorderen Hohlraum 28 sind zu beiden Seiten der Profilschiene 6 U-förmige Führungen 30 vorhanden, in welche mit der Profilschiene 6 verbundene Führungselemente 32 eingreifen. Über die vertikale Länge der Profilschiene 6 sind vorteilhaft in vertikaler Richtung beabstandet wenigstens zwei derartige Führungselemente 32 vorhanden. Diese Führungselemente 32 bestehen insbesondere aus Kunststoff, welcher mit dem Werkstoff des Führungsprofils 8 einen möglichst niedrigen Reibungskoeffizienten ergibt, so daß das Anheben und/oder Absenken des Schwenkflügels einen möglichst geringen Reibungswiderstand zu beachten ist. Die Profilschiene 6, das Führungsprofil 8 und ebenso das Wandprofil 12 bestehen aus einem metallischen Werkstoff, und zwar bevorzugt eloxiertem Aluminium oder einer Aluminiumlegierung, wobei durch die Kombination mit den Kunststoff-Führungselementen 32 die Leichtgängigkeit bei vertikalen Bewegungen der Profilschiene 6 bezüglich des Führungsprofils 8 gewährleistet wird. Die Führungen 30 sind offen und bevorzugt U-förmig ausgebildet und müssen keine Kräfte quer zur vertikalen Längsebene bzw. den Außenschenkeln aufnehmen. Die Zwischenwand 24 ist in direkter Nähe nur mit einem geringen Abstand zu den Führungen 30 angeordnet, wodurch in bevorzugter Weise eine hohe Stabilität mit geringem Materialeinsatz erreicht wird. Die Führungselemente 32 sind erfindungsgemäß nur am oberen und unteren Ende der Profilschiene angeordnet, wodurch die Montage erheblich erleichtert ist.

Mit der Profilschiene 6 ist ein Verbindungskörper 34 mittels Schrauben oder dergleichen verbunden, wie es durch die strichpunktierten Linien 36 angedeutet ist. Die Zwischenwand 24 weist eine Öffnung 38 auf, durch welche der Verbindungskörper 34 vom vorderen Hohlraum 28 in den hinteren Hohlraum 26 greift. Die vertikale Höhe dieser Öffnung 38 ist um einen vorgegebenen Betrag größer als die Höhe des Verbindungskörpers 34. Der Schwenkflügel 2 ist in der Zeichnung in seiner unteren, abgesenkten Postion dargestellt. Die vertikale Höhe der Öffnung 38 ist derart vorgegeben, daß der Schwenkflügel 2 in der erforderlichen Weise vertikal angehoben werden kann, wobei die Oberkante des Verbindungskörpers 34 sich der Oberkante der Öffnung 38 weitgehend nähert, wobei zweckmäßig eine direkte Anlage vermieden wird.

Im hinteren Hohlraum 26 ist zum Gewichtsausgleich eine Gasfeder 40 mit einem Zylinder 42 und einer relativ zu diesem bewegbaren Kolbenstange 44 angeordnet. Wie ersichtlich, ist der Zylinder 42 in eine oben offene Ausnehmung eines Lagerkörpers 46 eingesetzt, welcher unten abgeschlossen ist. Der Lagerkörper 46 ist mit einem Befestigungselement 48 in eine zweite Öffnung 50 der Zwischenwand 24 eingesetzt und arretiert.

Die Kolbenstange 44 greift mit ihrem freien oberen Ende in eine nach unten offene Ausnehmung des Verbindungskörpers 34 ein. Mittels der Gasfeder 40 wird eine vertikal nach oben gerichtete Kraft auf den Verbindungskörper 34 ausgeübt und von diesem auf die vertikal verschiebbare Profilschiene 6 geleitet. Die Gasfeder ist in der Weise dimensioniert, daß unter Beachtung der möglichst geringen Reibungskräfte zwischen der Profilschiene 6 und dem Führungsprofil 8 das Gewicht des Schwenkflügels 2 und ggfs. weiterer mit diesem verbundener Flügel kompensiert wird. Die Federcharakteristik der Gasfeder ist in der Art, daß praktisch unabhängig von der jeweiligen vertikalen Stellung der Kolbenstange 44 bezüglich des Zylinders 2 die genannte Gewichtskompensation erreicht ist. Da die Gasfeder mit dem Zylinder 42 einerseits in die Ausnehmung des Lagerkörpers 46 nur eingesenzt ist und andererseits das freie Ende der Kolbenstange 44 lediglich von unten her in die zugeordnete Ausnehmung des Verbindungskörpers 34 eingreift, kann die Montage sehr leicht durchgeführt werden, wobei aufwendige Befestigungen, Schrauben oder dergleichen nicht notwendig sind. Die Gasfeder 40 ist problemlos in den zum Wandprofil 12 offenen hinteren Hohlraum einzusetzen. Auch kann bedarfsweise die Gasfeder 40 ausgetauscht werden, wozu lediglich die Verbindung zwischen dem Führungsprofil 8 und dem Wandprofil 12 durch Lösen der Klemmkörper 16 und der zugeordneten Schraubverbindungen zu erfolgen hat.

Zum Anheben oder Absenken der Profilschiene 6 mit dem Sclhwenkflügel 2 sind Betätigungselemente vorgesehen, welche im hinteren Hohlraum 26 der Profilschiene 6 einen Hebel 52 aufweisen. Dieser ragt in eine nach oben offene Ausnehmung des Verbindungskörpers 34 und ist dort mittels eines Bolzens 54 angelenkt. Das obere Ende des Hebels 52 ist exzentrisch an einem Drehkörper 56 im hinteren Hohlraum 26 angelenkt. Dieser Drehkörper 56 weist eine zentrale Bohrung auf, durch welche ein Zapfen 58 durchgeführt ist. Dieser Zapfen 58 ist hier als ein Sechskant ausgebildet, doch können beispielsweise eine Nut und Paßfeder oder dergleichen zur Drehsicherung des Zapfens bezüglich des Drehkörpers 56 vorgesehen sein. Der Zapfen 58 durchdringt zu beiden Seiten die Außenschenkel 20, 22 des Führungsprofils 8 und ist dort drehgelagert. Ferner ist in dem Zapfen 58 ein Drehgriff 60 gleichfalls drehfest verbunden. Auch auf der anderen Seite ist außerhalb des Außenschenkels 22 entsprechend ein zweiter Drehgriff vorgesehen. Durch Betätigung eines dieser beiden Drehgriffe wird der Drehkörper 56 gedreht. Aufgrund der exzentrischen Anordnung des Hebels 52 wird hierbei dessen unteres Ende und über dieses der Verbindungskörper 34, die Profilschiene 6 und schließlich der Schwenkflügel 2 vertikal angehoben bzw. abgesenkt. Die genannten Bestandteile der Betätigungselemente sind ebenso wie der Verbindungskörper 34 aufgrund der Anordnung im dem hinteren zum Wandprofil 12 offenen Hohlraum bzw. an den Außenseiten des Führungsprofils 8 leicht. zugänglich, so daß Montagearbeiten und eventuelle Wartungsarbeiten problemlos durchgeführt werden können.

## Patentansprüche

1. Duschabtrennung mit wenigstens einem bezüglich einer Profilschiene (6) schwenkbar gelagerten Schwenkflügel (2) sowie mit einer Ausgleichseinrichtung, welche insbesondere eine Gasfeder (40) enthält und welche mit der bezüglich eines Führungsprofils (8) in vertikaler Richtung verschiebbar angeordneten Profilschiene (6) verbunden ist, wobei das Führungsprofil (8) und die Profilschiene (6) ineinandergreifende Führungselemente (32) und Führungen (30) aufweisen,
dadurch gekennzeichnet, daß das Führungsprofil (8) eine Zwischenwand (24) und einen hinteren, offenen Hohlraum (26) aufweist,
daß die Ausgleichseinrichtung in dem hinteren Hohlraum (26) des Führungsprofils (8) angeordnet ist
und daß ein mit der Profilschiene (6) verbundener Verbindungskörper (34) in den hinteren Hohlraum (26) hineinragt und dort mit der Ausgleichseinrichtung verbunden ist.

2. Duschabtrennung nach Anspruch 1, dadurch gekennzeichnet, daß das Führungsprofil (8) einen H-förmigen Querschnitt aufweist, wobei mittels der Zwischenwand (24) der über seine gesamte Länge nach hinten offene Hohlraum (26) von einem vorderen Hohlraum (28) getrennt ist und/oder daß in dem vorderen Hohlraum (28) die vertikal verschiebbare Profilschiene (6) sowie die Führungen (30) und Führungselemente (32) angeordnet sind.

3. Duschabtrennung, nach Anspruch 1 oder 2, dadurch gekennzeichnet, daß die Betätigungselemente zum Heben oder Absenken der Profilschiene (6) und des Schwenkflügels (2) in dem hinteren Hohlraum (26) einen Hebel (52) aufweisen, welcher einerseits mit dem Verbindungskörper (34) und andererseits mit einem an der Außenseite des Führungsprofils angeordneten Griff, insbesondere Drehgriff (60), verbunden ist.

4. Duschabtrennung nach einem der Ansprüche 1 bis 3, dadurch gekennzeichnet, daß die Ausgleichseinrichtung über eine Stange (44) und/oder insbesondere über eine nach unten offene Ausnehmung des Verbindungskörpers (34) auf diesen einwirkt.

5. Duschabtrennung nach einem der Ansprüche 1 bis 4, dadurch gekennzeichnet, daß die Zwischenwand (24) eine Öffnung (38) aufweist, durch welche der Verbindungskörper (34) von dem vorderen Hohlraum (28) in den hinteren Hohlraum (26) des Führungsprofils (8) durchgreift, wobei die vertikale Höne der Öffnung (38) um einen vorgebenen Betrag größer ist als die Höhe des Verbindungskörpers (34), um das Anheben oder das Absenken bevorzugt ohne Anlage zu ermöglichen.

6. Duschabtrennung nach einem der Ansprüche 1 bis 5, dadurch gekennzeichnet, daß die Gasfeder (40) mit ihrem Zylinder (42) in eine nach oben offene Ausnehmung eines Laberkörpers (46) eingesetzt ist, welcher mit der Zwischenwand (24) verbunden ist.

7. Duschabtrennung nach Anspruch 6, dadurch gekennzeichnet, daß der Lagerkörper (46) ein Befestigungselement (48) aufweist, welches durch eine zweite Öffnung (50) der Zwischenwand (24) eingesetzt ist.

8. Duschabtrennung, insbesondere nach einem der Ansprüche 1 bis 7, dadurch gekennzeichnet, daß ein Zapfen (58) in den beiden Außenschenkeln (20, 22) des Führungsprofils (8) drehbar gelagert ist und mit dem Drehkörper (56) sowie dem Griff (60) drehfest verbunden ist.

## Claims

1. Shower partition comprising at least one swivel panel (2) mounted to swivel in relation to a profiled rail (6) and a compensating means which includes in particular a pneumatic spring (40) and which is connected to the profiled rail (6) arranged to slide in a vertical direction in relation to a guide profile (8), the guide profile (8) and the profiled rail (6) having interlocking guide elements (32) and guides (30), characterised in that the guide profile (8) has an intermediate wall (24) and a rear open hollow space (26), that the compensating means is arranged in the rear hollow space (26) of the guide profile (8) and that a connecting body (34) connected to the profiled rail (6) projects into the rear hollow space (26), where it is connected to the compensating means.

2. Shower partition according to claim 1, characterised in that the guide profile (8) has an H-shaped cross section, the hollow space (26) open towards the rear over its entire length being separated from a front hollow space (28) by means of the intermediate wall (24), and/or that the vertically slidable profiled rail (6) and the guides (30) and guide elements (32) are arranged in the front hollow space (28).

3. Shower partition according to claim 1 or claim 2, characterised in that the actuating elements for raising or lowering the profiled rail (6) and the swivel panel (2) have a lever (52) in the rear hollow space (26), said lever being connected at one end to the connecting body (34) and at the other end to a handle, in particular a turning handle (60), arranged on the outer face of the guide profile.

4. Shower partition according to one of claims 1 to 3, characterised in that the compensating means acts on the connecting body (34) via a rod (44) and/or in particular via a recess on the connecting body open towards the bottom.

5. Shower partition according to one of claims 1 to 4, characterised in that the intermediate wall (24) has an opening (38) through which the connecting body (34) penetrates from the front hollow space (28) into the rear hollow space (26) of the guide profile (8), the vertical height of the opening (38) being greater than the height of the connecting body (34) by a predetermined amount in order to allow for the raising or lowering, preferably without contact.

6. Shower partition according to one of claims 1 to 5, characterised in that the pneumatic spring (40) and its cylinder (42) are inserted into a recess in a bearing body (46) open towards the top, said bearing body being connected to the intermediate wall (24).

7. Shower partition according to claim 6, characterised in that the bearing body (46) has a securing element (48) which is inserted through a second opening (50) in the intermediate wall (24).

8. Shower partition, in particular according to one of claims 1 to 7, characterized in that a journal (58) is rotatably supported in the two outer arms (20, 22) of the guide profile (8) and is connected in a torsion-resistant manner to the rotor (56) and to the handle (60)

## Revendications

1. Volet pare-douche, comportant au moins un battant pivotant (2) monté pivotant par rapport à un rail profilé (6), ainsi qu'un dispositif de compensation, qui comprend notamment un ressort à gaz (40) et qui est relié au rail profilé (6) monté mobile dans la direction verticale par rapport à un profil de guidage (8), le profil de guidage (8) et le rail profilé (6) présentant des éléments de guidage (32) et des guidages (30) s'engageant les uns dans les autres, ***caractérisé en ce que*** le profil de guidage (8) présente une cloison intermédiaire (24) et un vide arrière ouvert (26), ***en ce que*** le dispositif de compensation est placé dans le vide arrière (26) du profil de guidage (8), et ***en ce qu***'un corps de jonction (34) relié au rail profilé (6) dépasse dans le vide arrière (26) et y est relié au dispositif de compensation.

2. Volet pare-douche selon la Revendication 1, ***caractérisé en ce que*** le profil de guidage (8) présente une section transversale en H, le vide arrière (26) ouvert sur toute sa longueur étant séparé d'un vide avant (28) au moyen de la cloison intermédiaire (24), et/ou ***en ce que*** le rail profilé (6) mobile verticalement, ainsi que les guidages (30) et éléments de guidage (32), sont placés dans le vide avant (28).

3. Volet pare-douche selon la Revendication 1 ou 2, ***caractérisé en ce que*** les éléments d'actionnement présentent dans le vide arrière (26), pour lever ou abaisser le rail profilé (6) et le battant pivotant (2), un levier (52), qui est relié d'une part au corps de jonction (34) et d'autre part à une poignée, en particulier une poignée rotative (60), placée sur la face extérieure du profil de guidage.

4. Volet pare-douche selon l'une des Revendications 1 à 3, ***caractérisé en ce que*** le dispositif de compensation, par l'intermédiaire d'une tige (44) et/ou en particulier par l'intermédiaire d'un creux ouvert vers le bas du corps de jonction (34), agit sur celui-ci.

5. Volet pare-douche selon l'une des Revendications 1 à 4, ***caractérisé en ce que*** la paroi intermédiaire (24) présente une ouverture (38), à travers laquelle le corps de jonction (34) passe du creux avant (28) dans le creux arrière (26) du profil de guidage (8), la hauteur verticale de l'ouverture (38) étant supérieure d'une dimension donnée à la hauteur du corps de jonction (34), pour permettre le soulèvement ou l'abaissement, de préférence sans contact.

6. Volet pare-douche selon l'une des Revendications 1 à 5, ***caractérisé en ce que*** le ressort à gaz (40) est inséré avec son cylindre (42) dans un creux ouvert vers le haut d'un corps de soutien (46), qui est relié à la cloison intermédiaire (24).

7. Volet pare-douche selon la Revendication 6, ***caractérisé en ce que*** le corps de soutien (46) présente un élément de fixation (48) qui est inséré à travers une deuxième ouverture (50) de la cloison intermédiaire (24).

8. Volet pare-douche, en particulier selon l'une des Revendications 1 à 7, ***caractérisé en ce qu***'un tenon (58) est monté rotatif dans les deux flancs extérieurs (20, 22) du profil de guidage (8) et est relié au corps rotatif (56), ainsi qu'à la poignée (60), de manière solidaire en rotation.
